# EUROPÄISCHE PATENTSCHRIFT

(11) **EP 2 131 625 B1**
(45) Veröffentlichungstag und Bekanntmachung des Hinweises auf die Patenterteilung: **21.11.2012**
(21) Anmeldenummer: 08290258.6
(22) Anmeldetag: 19.03.2008
(51) Int. Cl.: H05B 1/02, H05B 3/68

(54) **Gargerät mit einer Heizplatte mit einem Thermoelement**
Cooking device with a cooking plate with a thermocouple element
Appareil de cuisson avec une plaque de cuisson avec un élément thermocouple

(43) Veröffentlichungstag der Anmeldung: 09.12.2009
(73) Patentinhaber: Rational AG, 86899 Landsberg/Lech (DE); FRIMA-T SAS, 68271 Wittenheim Cedex (FR)
(72) Erfinder: Thomezek, Wolfgang, 59063 Hamm (DE); Darenberg, Jochen, 59199 Bönen (DE); Dobslaff, Waldemar, 59199 Bönen (DE); Wassmus, Reinhard, 79395 Neuenburg a. Rhein (DE); Mink, Diana, 79426 Buggingen (DE)
(74) Vertreter: Weber-Bruls, Dorothée

(56) Entgegenhaltungen:
- EP-A- 0 021 107
- WO-A-2006/082383
- DE-B- 1 141 395
- FR-A- 1 514 948
- FR-A1- 2 350 760
- US-A- 2 727 974
- US-A- 4 241 289

## Beschreibung

Die vorliegende Erfindung betrifft ein Gargerät.

Thermoelemente, jeweils als Bestandteil eines Steuer- oder Regelkreises einer Heizeinrichtung zum Aufheizen einer Behälterwand, sind im Stand der Technik gut bekannt. So offenbart beispielsweise die EP 1 722 661 B1 eine Vorrichtung zum Erhitzen von Flüssigkeiten, insbesondere Milch, in einem Behälter, der mit einem Heizelement verbunden ist, das über die Zeit variable Stromleistung als Funktion der Temperatur liefert, die die Flüssigkeit erreicht, wobei das Heizelement geeignet ist, um den Boden des Behälters zu erhitzen und den zugeführten Strom im Laufe der Zeit mit steigender Temperatur der Flüssigkeit zu senken. Zwischen dem Heizelement und dem Behälter ist ein Thermodiffusionselement vorgesehen, um die von dem Heizelement erzeugte Wärme zu verteilen. Zudem ist in der EP 1 722 661 B1 ein Thermoelement in Form eines Wärmesensors beschrieben, der mit dem Heizelement verbunden ist, um es abzutrennen, wenn eine bestimmte Temperatur erreicht wird. Zu diesem Zwecke steht der Wärmesensor mit dem Behälter durch eine Öffnung im Thermodiffusionselement in Kontakt.

Auch sind an sich Heizplatten im Stand der Technik gut bekannt, wobei hier insbesondere auf die WO 2005/032214 A2 hinzuweisen ist. Dort ist der Aufbau einer Heizplatte, die lösbar an einem Gargerät, vorzugsweise dem Boden eines Tiegels, befestigbar ist, offenbart. Genauer gesagt ist eine Heizplatte für ein Gargerät, insbesondere zur direkten oder indirekten Erwärmung mindestens eines Gargutes, beschrieben, das mindestens eine Trägerschicht, mindestens eine an der Trägerschicht zumindest abschnittsweise unmittelbar oder mittelbar anliegende Heizelementschicht, mindestens ein elektrisches Kontakt- oder Leiterelement und mindestens ein federelastisches Arretierelement, das mit dem elektrischen Kontakt- oder Leiterelement verbunden oder verbindbar ist, umfasst, wobei das elektrische Kontakt- oder Leiterelement über die Federkraft des federelastischen Arretierelements zumindest zeitweilig in Kontakt mit mindestens einem Heizwiderstand und/oder zumindest einer Kontaktstelle der Heizelementschicht bringbar ist.

Aus der US 4,241,289 A ist ein Thermoelement bekannt, um ein elektrisches Signal, das repräsentativ für eine Gerätetemperatur auf einer Oberfläche ist, bereitzustellen, wobei das Thermoelement mittels einer Vorspannfeder mit der Oberfläche in Wirkverbindung bringbar ist.

Die DE 1 141 395 B beschreibt einen einen temperaturabhängigen Widerstand enthaltenden Temperaturfühler, der zur Gewinnung eines temperaturabhängigen Stromes und zur selbsttätigen Regelung der Temperatur eines elektrischen Wärmegerätes dient, wobei der Fühler von dem abzufühlenden Körper durch eine dünne thermische Isolation getrennt ist.

Aus der EP 0 021 107 A1 ist ein Heizelement für eine Kocheinheit mit einem Temperaturfühler im Randbereich einer Heizeinheit bekannt, wobei ein Wärmeübertragungselement einen Teil des Randbereichs des Heizelementes überdeckt und an einem aus diesem herausragenden Außenabschnitt des Wärmeübertragungselementes ein außerhalb des Heizelementes angeordneter Temperaturfühler angreift.

Die US 2,727,974 A beschreibt eine elektrische Heizvorrichtung mit einer Anordnung zur Steuerung und Regelung der durchschnittlichen elektrischen Energie.

Die WO 2006/082383 A1 offenbart eine elektrische Heizvorrichtung mit einer Temperatursensoreinrichtung, wobei die Temperatursensoreinrichtung ein themperaturempfindliches elektrisches Element, wie beispielsweise ein Thermoelement, einen Thermistor oder einen temperaturabhängigen Widerstand umfasst, sowie dass die Temperaturmesseinrichtung über eine Federvorspannung kontaktierbar ist.

Gargeräte sind ebenfalls grundsätzlich im Stand der Technik in unterschiedlichsten Ausführungsformen bekannt. So sind insbesondere Gartiegel, wie sie insbesondere unter dem Handelsnamen Va-rioCookingCenter® vertrieben werden, mit einer Heizplatte zum Aufheizen eines Tiegelbodens im Stand der Technik bekannt.

Aufgabe der vorliegenden Erfindung ist es, ein Gargerät zu liefern, mit dem die Oberflächentemperatur einer Wand eines Garraums, insbesondere eines Tiegelbodens, mit hoher Genauigkeit erfassbar ist.

Diese Aufgabe wird erfindungsgemäß durch die Merkmale des Anspruchs 1 gelöst.

Vorteilhafte Weiterbildungen sind in den Ansprüchen 2 bis 19 beschrieben.

Der Erfindung liegt die überraschende Erkenntnis zugrunde, dass in einem Gargerät eine Berührungsfläche eines Sensors eines Thermoelements mit einer Wand, deren Oberflächentemperatur zu messen ist, insbesondere durch Anlegen einer definierten Anpresskraft komplett, kontaktierbar ist, und seitliche Temperatureinflüsse auf den Sensor, insbesondere durch Wärmestrahlung von einem die Wand aufheizenden Heizelement, ebenso wie Wärmebrücken, wie zwischen dem Sensor und einer das Thermoelement an der Wand haltenden Befestigungseinrichtung, durch Anordnen des Sensors an einem Halteglied mit einer schlechten Wärmeleitfähigkeit, also aus einem thermischen Isolationsmaterial im wesentlichen vermieden werden können, so dass die Oberflächentemperatur der Wand mit hoher Genauigkeit gemessen werden kann. Das erfindungsgemäße Thermoelement weist also eine definierte Berührungsfläche zum Kontaktieren besagter Wand auf. Das Halteglied des Thermoelements drückt zudem nach Art eines Stempels den Sensor unter Federvorspannung auf die Wand.

Vorzugsweise ist das Halteglied zweiteilig ausgeformt, und zwar mit einem in eine Hülse bereichsweise einschiebbaren Stempel, der den Sensor in Form eines Metallplättchens auf seinem Stempelkopf trägt. An das Metallplättchen können zwei Kabel angeschweißt sein, und zwar auf der der Berührungsfläche des Metallplättchens gegenüberliegenden Seite. Die Kabel können ferner voneinander getrennt zur Vermeidung mehrerer Messpunkte zuerst in Schlitzen des Stempelkopfs und dann zwischen dem Stiel des Stempels und der Hülse geführt werden. So können die Kabel auch die Hülse auf dem Stempel halten.

Zum Drücken des Sensors unter Federvorspannung an die Wand kann eine Federklemme oder Blattfeder zum Einsatz kommen, die vorzugsweise über eine Befestigungseinrichtung des Heizelements auf der Wand anbringbar ist. Zur Befestigung des Thermoelements an der Federklemme oder Blattfeder weist letztere vorzugsweise ein Doppelloch auf, wobei ein erster, größerer Abschnitt des Doppellochs dem Einführen des Thermoelements und ein zweiter kleinerer Abschnitt dem Festklemmen des Thermoelements durch Angreifen an einen Kragen der Hülse dient.

Weitere Merkmale und Vorteile der Erfindung ergeben sich aus der nachfolgenden Beschreibung, in der ein Ausführungsbeispiel der Erfindung beispielhaft anhand von schematischen Zeichnungen im Einzelnen erläutert ist. Dabei zeigt:
- Figur 1: eine Teilschnittansicht durch ein erfindungsgemäßes Gargerät im Bereich eines Tiegelbodens mit einer Heizplatte und einem Thermoelement;
- Figur 2: eine perspektivische Ansicht des Tiegelbodens samt Heizplatte und Thermoelement von Figur 1;
- Figur 3: eine Seitenansicht des Thermoelements der Figuren 1 und 2;
- Figur 4: eine Seitenansicht einer Komponente des Thermoelements von Figur 3; und
- Figur 5: eine perspektivische Ansicht einer Federklemme zur Fixierung des Thermoelements gemäß den Figuren 1 bis 4.

Wie Figur 1 entnehmbar ist, weist ein erfindungsgemäßes Gargerät, bei dem es sich um einen Gartiegel handeln kann, wie er beispielsweise unter dem Handelsnamen VarioCookingCenter® erhältlich ist, einen Tiegelboden 1, an dem eine Heizplatte 10 mit einem Thermoelement 100 angebracht ist, auf.

Die Heizplatte 10 umfasst ihrerseits eine Graphitfolie 11 als Trägerschicht sowie Wärmediffusionsschicht auf dem Tiegelboden 1, ein Heizelement 12 auf der von dem Tiegelboden 1 abgewandten Seite der Graphitfolie 11 und eine Isolationsschicht 13 auf der der Graphitfolie 11 abgewandten Seite des Heizelements 12. Die Isolationsschicht 13 weist zwei Aussparungen 13a für zwei Kontaktelemente 18 auf, siehe Figur 2, wobei über die Kontaktelemente 18 Strom an das Heizelement 12 über eine nicht gezeigte Stromquelle in Abhängigkeit von Ausgabedaten einer nicht gezeigten, mit dem Thermoelement 100 verbundenen, Steuereinrichtung anlegbar ist. Die Kontaktelemente 18 sind dabei jeweils über eine Schraubenverbindung an dem Tiegelboden 1 angebracht, wobei jede Schraubverbindung eine Schraube 21, eine Mutter 20 sowie Unterlegscheiben 19a bis 19c aufweist. Die Kontaktelemente 18 sind an zwei sich gegenüberliegenden Seiten der Heizplatte 10, die ihrerseits im Wesentlichen einen rechteckigen Umfang aufweist, angeordnet, und zwar auf einer Mittellinie des Rechtecks der Heizplatte 10.

Die Heizplatte 10 ist ihrerseits über eine Befestigungseinrichtung an dem Tiegelboden 1 angebracht, die eine Schraubverbindung mit vier Schrauben 15, jeweils in Wirkverbindung mit einer Mutter 17 und zwei Unterlegscheiben 14, 16, darstellt. Das Rechteck der Heizplatte 10 ist in vier rechteckige Abschnitte unterteilt, in denen jeweils eine Schraube 15 mittig verläuft, um so einen gleichmäßigen Andruck der Heizplatte 10 an dem Tiegelboden 1 zu erreichen. Zur weiteren Vergleichmäßigung des Andruckes der Heizplatte 10 an dem Tiegelboden 1 ist zumindest eine der Unterlegscheiben vergrößert ausgeformt, und zwar ist die Unterlegscheibe 14 mit einem kreisförmigen Umfang bereitgestellt, der sich über einen Großteil des jeweiligen rechteckigen Abschnitts des Rechtecks der Heizplatte 10 erstreckt, wie in Figur 2 dargestellt.

Das Thermoelement 100 ist mittig innerhalb der Heizplatte 10 angeordnet, und zwar mit gleichem Abstand zu jeder der vier Schrauben 15, wie auch am besten in Figur 2 zu sehen ist.

Das Thermoelement 100 besteht aus einer Hülse 101, einem Stempel 102, einem Edelstahlplättchen 103 und Kabeln 104a, 104b, siehe Figuren 3 und 4. Genauer gesagt ist das in Draufsicht im wesentlichen kreisförmige, den eigentlichen Sensor darstellende, Edelstahlplättchen 103 auf einer Aufliegefläche eines Kopfes 102a1 des Stempels 102 angeordnet. Das Edelstahlplättchen 103 weist auf seiner der Aufliegefläche des Kopfes 102a1 gegenüberliegenden Seite eine Berührungsfläche zum Kontaktieren des Tiegelbodens 1, wie in Figur 1 dargestellt ist, auf. Auf das Edelstahlplättchen 103 sind auf der der Auflagefläche zugewandten Seite ferner zwei Kabeln 104a aufgeschweißt, die, mit PTFE isoliert, in Schlitzen 102b des Stempels 102 bereichsweise geführt sind. Nach Verlassen der Schlitze 102b sind die Kabel 104b durch eine Hülle aus Silikon weiter isoliert und geschützt, und verlaufen zwischen einem Stiel 102a2 des Stempels 102 sowie der Hülse 101, um schließlich aus der Hülse 101 auszutreten, siehe Figur 3. Die Kabel 104a, 104b dienen somit auch dem Halten der Hülse 101 auf dem Stempel 102, nämlich im Bereich des Stiels 102a2, der einen deutlich geringeren Querschnitt als der Kopf 102a1 des Stempels 102 aufweist.

Der Stempel 102 samt Edelstahlplättchen 103 und Kabeln 104a ist in Figur 3 in die Hülse 101 eingeführt zu sehen. Demnach liegt der Kopf 102a1 des Stempels 102 auf einem Ende der Hülse 101 auf. Die Hülse 101 ist dabei im wesentlichen hohlzylindrisch ausgeformt, weist also einen Hohlzylinder 101b auf, und zwar mit einem Innendurchmesser, der kleiner als der Außendurchmesser des Kopfes 102a1 des Stempels 102 ist, jedoch groß genug für die Beherbergung des Stiels 102a2 des Stempels 102 samt Kabel 104a. Zudem weist die Hülse 101 einen Bereich mit vergrößertem Durchmesser auf, der im Folgenden Kragen 101a genannt wird.

Das Thermoelement 100 ist über eine Federklemme 110 relativ zum Tiegelboden 1 fixierbar, wie in Figur 1 dargestellt. Die Heizplatte 10 weist zu diesem Zwecke zusätzlich zu Aussparungen 10a für die Schrauben 15 eine Aussparung 10b für das Thermoelement 100 auf, so dass das Edelstahlplättchen 103 den Tiegelboden 1 mit einer definierten Berührungsfläche kontaktieren kann. Die Federklemme 110 drückt dabei gegen den Kragen 101a der Hülse 101 und sorgt somit für eine definierte Anpresskraft, während die Ausgestaltung der Hülse 101 sowie auch des Stempels 102 aus Keramik dafür sorgt, dass seitliche Temperatureinflüsse auf das Thermoelement 100 durch die Heizplatte 10 vernachlässigbar gering sind. Zudem stellen die Hülse 101 und der Stempel 102 aufgrund ihrer schlechten Wärmeleitung sicher, dass im wesentlichen keine Wärmebrücken über die Federklemme 110 zum Edelstahlplättchen 103 überschlagen können.

Die Federklemme 110 ist in Figur 5 im Detail dargestellt und umfasst danach sieben Teilbereiche. Von diesen sieben Teilbereichen sind drei im wesentlichen eben ausgebildet und stellen Andrückbereiche 111a, 111b1, 111b2 dar, die über Biegekanten 112a1 bis 112b22 mit unter Vorspannung stehenden, weiteren Teilbereichen verbunden sind, von denen jeweils zwei sich im wesentlichen V-förmig in Figur 5 nach oben erstrecken. An ihren beiden Enden weist die Federklemme 110 somit jeweils einen Andrückbereich 111b1, 111b2 mit einem Loch 110b zur Fixierung zwischen Unterlegscheiben 14 und 17 der Befestigungseinrichtung bei festgedrehten Muttern 16 auf den entsprechenden Schrauben 15 auf, siehe Figur 1. An diese ersten Andrückbereiche 111b1, 111b2 schließt sich jeweils über eine Biegekante 112b11, 112b12 ein sich von der Heizplatte 10 weg erstreckender Teilbereich an, an den sich nach einer weiteren Biegekante 112b21, 111b22 ein weiterer Teilbereich jeweils anschließt, der wieder zur Heizplatte 10 geneigt ist. Die beiden zur Heizplatte geneigten Teilbereiche grenzen über Biegekanten 112a2 und 112a1 an einen zweiten, ebenen Andrückbereich 111a an. In dem zweiten Andrückbereich 111a ist ein Abschnitt 110a2 eines zweiten Lochs bzw. Doppellochs 110a angeordnet, in dem das Thermoelement 100 in Figur 1 fixiert dargestellt ist.

Zur Fixierung des Thermoelements 100 in dem Lochabschnitt 110a2 ist das Thermoelement 100, mit seinem Edelstahlplättchen 103 zuerst, in einen ersten Abschnitt 110a1 des zweiten Loches 110a einzuführen, und zwar bis der Kragen 101a den ersten Lochabschnitt 110a1 der Federklemme 110 passiert hat. Sodann kann das Thermoelement 100 in den zweiten Lochabschnitt 110a2 verschoben werden, so dass die Federklemme 110 im zweiten Andrückbereich 111b auf dem Kragen 101a aufliegt, siehe Figur 1. Die Federklemme 110 kann entweder mit dem Thermoelement 100 vormontiert und sodann zwischen den Unterlegscheiben 14 und 17 befestigt werden. Alternativ dazu kann die Federklemme 110 zwischen den Unterlegscheiben 14 und 17 vormontiert, aber nicht fest eingespannt sein, so dass dann das Thermoelement 100 mit der Federklemme 110 verbindbar ist, und im Anschluss durch Festschrauben der Muttern 16 auf den jeweiligen Schrauben 15 die Federklemme 110 fest eingespannt werden kann.

Das erfindungsgemäße Thermoelement 100 weist eine geringe Masse der einzelnen Komponenten auf und ist einfach montierbar, um mit hoher Genauigkeit die Oberflächentemperatur des Tiegelbodens 1 zu messen, so dass ein sich auf dem Tiegelboden 1, und zwar auf der der Heizplatte 10 abgewandten Seite, angeordnetes, nicht gezeigtes Gargut, wie Rührei oder dergleichen, über den Tiegelboden 1 gleichmäßig erhitzbar ist.

Die in der vorstehenden Beschreibung, den Ansprüchen sowie den Zeichnungen offenbarten Merkmale können sowohl einzeln als auch in jeder beliebigen Kombination für die Verwirklichung der Erfindung in ihren verschiedenen Ausführungsformen wesentlich sein.

## Patentansprüche

1. Gargerät
mit einem Garraum in Form eines Tiegels, der zumindest eine Wand (1) mit zumindest einer Heizplatte (10) zum zumindest bereichsweisen Aufheizen der Wand (1) umfasst, wobei
die Heizplatte (10) eine erste Befestigungseinrichtung (14 - 17) zum Befestigen zumindest eines Heizelements (12) an der Wand (1) und eine zweite Befestigungseinrichtung (14 - 17, 110) zum Befestigen zumindest eines Thermoelements (100) an der Wand (1) aufweist und
das Thermoelement (100) zumindest einen Sensor (103) zur Erfassung einer Oberflächentemperatur der Wand (1) durch Kontaktieren der Wand (1) mit einer Berührungsfläche und ein Halteglied (101, 102), das lösbar mit der Wand (1) unter Zwischenordnung einer Federeinrichtung (110) verbindbar ist, um die Berührungsfläche des Sensors (103) auf die Wand (1) zu drücken, und zumindest teilweise aus einem thermischen Isolationsmaterial hergestellt ist, um Temperatureinflüsse von außerhalb der Berührungsfläche auf den Sensor (103) zu reduzieren, umfasst
und das Gargerät eine mit der Heizplatte (10) und mit zumindest einem Thermoelement (100) verbindbare Steuer- oder Regeleinrichtung zum Einstellen der Heizleistung der Heizplatte (10) aufweist.

2. Gargerät nach Anspruch 1, **dadurch gekennzeichnet, dass**
die Wand durch einen Tiegelboden (1) gebildet ist, die Steuer- oder Regeleinrichtung mit der Heizplatte (10) über deren Kontaktiereinrichtung (18) und/oder dem Thermoelement (100) über dessen Kabel verbindbar ist,
die Berührungsfläche des Sensors (103) im Wesentlichen kreisförmig ist,und/oder die Berührungsfläche des Sensors durch ein Metallplättchen, insbesondere Edelstahlplättchen (103), bereitgestellt ist, und/oder
die Berührungsfläche des Sensors (103) durch das Zentrum eines plattenförmigen Heizelements (12) der Heizeinrichtung (10) hindurchführbar ist.

3. Gargerät nach Anspruch 1 oder 2, **dadurch gekennzeichnet, dass** das Halteglied aus einer Keramik, insbesondere Stealan, und/oder zumindest zwei, insbesondere lösbar, miteinander verbindbaren Komponenten (101,102) ausgebildet ist.

4. Gargerät nach Anspruch 3, **dadurch gekennzeichnet, dass** die erste Komponente (102) eine Auflagefläche für den Sensor (103), insbesondere das Metallplättchen, umfasst, und/oder stempelartig ausgebildet ist, und/oder zumin-dest teilweise in die zweite Komponente (101) einführbar ist.

5. Gargerät nach Anspruch 4, **dadurch gekennzeichnet, dass** die erste Komponente (102) einen ersten, im wesentlichen zylinderförmigen Bereich (102a1) mit einem ersten Querschnitt und einen zweiten, im wesentlichen zylinderförmigen Bereich (102a2) mit einem zweiten Querschnitt, der geringer als der erste Querschnitt ist, umfasst, wobei der erste Bereich (102a1) die Auflagefläche und zumindest eine Ausnehmung, vorzugsweise in Form eines sich längs des ersten Bereichs (102a1) über den kompletten ersten Bereich erstreckenden Schlitzes (102b), für zumindest ein Kabel (104a) des Sensors (103) aufweist.

6. Gargerät nach Anspruch 5, **dadurch gekennzeichnet, dass** das Metallplättchen des Sensors (103) mit zwei Kabeln (104a) kontaktierbar ist, wobei vorzugsweise die Kabel (104a) auf der der Berührungsfläche abgewandten Seite des Metallplättchens aufgeschweißt sind und/oder in dem Schlitz (102b), insbesondere in zwei diametral gegenüberliegenden Schlitzen, die sich zumindest teilweise in den zweiten Bereich (102a2) der ersten Komponente (102) verlängern, von der Auflagefläche der ersten Komponente (102) und zunächst teilweise zwischen der ersten und zweiten Komponente (102, 101) geführt sind.

7. Gargerät nach Anspruch 5 oder 6, **dadurch gekennzeichnet, dass** die zweite Komponente (101) des Halteglieds mit zwei offenen Enden und einem Innendurchmesser, der größer als der zweite Querschnitt des zweiten Bereichs (102a2) der ersten Komponente (102) und kleiner als der erste Querschnitt des ersten Bereichs (102a1) der ersten Komponente (102) ist, hülsenartig, insbesondere in Form eines Hohlzylinders (101b) ausgeformt ist, und die erste Komponente (102) mit ihrem zweiten Bereich (102a2) in die zweite Komponente (101) einführbar ist. so dass an einem Ende der zweiten Komponente (101) der erste Bereich (102a1) der ersten Komponente (102) angeordnet ist und aus dem zweiten Ende der zweiten Komponente (101) die Kabel (104b) des Sensors (103) hinausgeführt sind.

8. Gargerät nach einem der Ansprüche 3 bis 7, **dadurch gekennzeichnet, dass** die zweite Komponente (101) des Haltegliedes einen Anschlag zum Angreifen der Federeinrichtung (110) bereitstellt, insbesondere in Form eines Kragens (101 a), wobei vorzugsweise der Hohlzylinder (101b) der zweiten Komponente (101) mit einer sich radial nach außen erstreckenden Umfangsvergrößerung im Bereich des Anschlags ausgebildet ist.

9. Gargerät nach einem der vorangehenden Ansprüche, **dadurch gekennzeichnet, dass** die Federeinrichtung (110) über eine Befestigungseinrichtung (14 - 17) an die Wand (1), insbesondere lösbar, anbringbar ist, wobei die Befestigungseinrichtung vorzugsweise auch der Befestigung des Heizelements (12) der Heizeinrichtung (10) an der Wand (1) dient und/oder eine Schraubverbindung bereitstellt.

10. Gargerät nach einem der vorangehenden Ansprüche, **gekennzeichnet durch** eine auf die Wand (1) aufbringbare Trägerschicht, insbesondere in Form einer Graphitfolie (11), auf der, auf der der Wand (1) gegenüberliegenden Seite, zumindest abschnittsweise, unmittelbar oder mittelbar, das Heizelement (12) aufliegt und die der Vergleichmäßigung des Wärmeeintrags von dem Heizelement (12) in die Wand (1) dient, und/oder
eine zumindest bereichsweise auf dem Heizelement (12) auf seiner der Wand (1) gegenüberliegenden Seite angeordnete Isolationsschicht (13), die vorzugsweise zumindest für eine Kontaktiereinrichtung (18) des Heizelements (12) eine Aussparung (13a) frei lässt.

11. Gargerät nach einem der vorangehenden Ansprüche, **gekennzeichnet durch** zumindest eine erste Aussparung (10b) zum Hindurchführen zumindest eines Teils des Thermoelements (100) und/oder
zumindest eine zweite Aussparung (10a) zum Hindurchführen zumindest eines Teils der ersten Befestigungseinrichtung (14 - 17).

12. Gargerät nach einem der vorangehenden Ansprüche **dadurch gekennzeichnet, dass** die erste Befestigungseinrichtung (14 - 17) zumindest einen Teil der zweiten Befestigungseinrichtung (14 - 17, 110) bereitstellt, und/oder die zweite Befestigungseinrichtung (14 - 17, 110) die Federeinrichtung (110) umfasst.

13. Gargerät nach Anspruch 12, **dadurch gekennzeichnet, dass** die erste Befestigungseinrichtung zumindest zwei Schrauben (15), vorzugsweise jeweils in Kooperation mit einer Mutter (17), und/oder zumindest zwei Bolzen umfasst, über die, insbesondere jeweils unter Zwischenlegung von zumindest einer Unterlegscheibe (14, 16), das Heizelement (12), vorzugsweise die Trägerschicht (11), das Heizelement (12) und die Isolationsschicht (13), gegen die Wand (1) andrückbar ist.

14. Gargerät nach Anspruch 13, **dadurch gekennzeichnet, dass** die Federeinrichtung (110) zum Drücken der Berührungsfläche des Sensors (103) des Thermoelements (100) gegen die Wand (1) über die Schrauben (15) und/oder Bolzen anbringbar ist.

15. Gargerät nach einem der vorangehenden Ansprüche, **dadurch gekennzeichnet, dass** die Heizplatte (10) einen im wesentlichen rechteckigen Umfang aufweist, wobei vorzugsweise das Rechteck der Heizplatte (10) in vier gleichgroße rechteckige Abschnitte aufteilbar ist, in jedem dieser Abschnitte eine Schraube (15) oder ein Bolzen der ersten Befestigungseinrichtung (14 - 17) angeordnet ist und die Federeinrichtung (110) zwischen zwei auf einer Diagonalen des Rechtecks der Heizplatte (10) angeordneten Schrauben (15) oder Bolzen, mit letzteren verbunden, angeordnet ist, um das Thermoelement (100) im Zentrum des Rechtecks der Heizplatte (10) zu halten.

16. Gargerät nach einem der vorangehenden Ansprüche, **dadurch gekennzeichnet, dass** die Federeinrichtung zumindest eine Federklemme oder Blattfeder (110) umfasst, die an ihrem ersten Ende einen ersten ersten Bereich (111b1) zum Angreifen der ersten Befestigungseinrichtung (14 - 17) und an ihrem zweiten Ende einen zweiten ersten Bereich (111b2) zum Angreifen der ersten Befestigungseinrichtung (14 - 17) aufweist, wobei vorzugsweise im ersten und zweiten ersten Bereich (111b1, 111b2) jeweils ein erstes Loch (11b1, 110b2) zum Hindurchführen einer Schraube (15) oder eines Bolzens bereitgestellt ist und/oder der erste und zweite erste Bereich (111b1 , 111b2) jeweils einen ebenen Andrückbereich darstellt.

17. Gargerät nach Anspruch 16, **dadurch gekennzeichnet, dass** das Thermoelement (100) in einem zweiten Bereich (111a) der Federklemme oder Blattfeder (110), der vorzugsweise im wesentlichen mittig zwischen dem ersten und zweiten ersten Bereich (111b1, 111b2) angeordnet ist, mit der Federklemme oder Blattfeder (110) verbindbar ist, vorzugsweise durch Befestigung in einem zweiten Loch (110a).

18. Gargerät nach Anspruch 17, **dadurch gekennzeichnet, dass** das zweite Loch (110a) ein Doppelloch mit einem ersten Abschnitt (110a1), der einen Innendurchmesser aufweist, der zumindest dem Außendurchmesser des Kragens (101a) der zweiten Komponente (101) des Halteglieds entspricht, und einem zweiten Abschnitt (110a2), der einen Innendurchmesser aufweist, der kleiner als der Außendurchmesser des Kragens (101a) und zumindest so groß wie der Außendurchmesser des Hohlzylinders (101b) der zweiten Komponente (101) ist, umfasst.

19. Gargerät nach Anspruch 18, **dadurch gekennzeichnet, dass** der zweite Bereich (111a) der Federklemme oder Blattfeder (110) benachbart zum zweiten Abschnitt (110a2) des zweiten Lochs (110a) einen ebenen Andrückbereich darstellt, wobei die Federklemme oder Blattfeder (110) sich vorzugsweise zwischen zwei benachbarten ebenen Andrückbereichen (111a - 111b2) im wesentlichen V-förmig, insbesondere von dem Heizelement (12) weg, erstreckt.

## Claims

1. A cooking device with a cooking chamber in the shape of a crucible, said cooking chamber comprising at least one wall (1) with at least one cooking plate (10) for heating the wall (1), at least in sections, wherein
the cooking plate (10) has a first attachment means (14-17) for attaching at least one heating element (12) to the wall (1) and a second attachment means (14-17, 110) for attaching at least one thermocouple element (100) to the wall (1) and
the thermocouple element (100) comprises at least one sensor (103) for detecting a surface temperature of the wall (1) by contacting the wall (1) with a contact surface and a holding element (101, 102) which can be detachably connected with the wall (1) by interconnecting a spring means (110), for the purpose of pressing the contact surface of the sensor (103) to the wall (1), and which is made, at least partially, of a thermally insulating material to reduce the influence of temperatures outside the contact surface on the sensor (103),
and the cooking device has an open-loop or closed loop control unit for adjusting the heat output of the cooking plate (10) which can be connected to the cooking plate (10) and to at least one thermocouple element (100).

2. The cooking device of claim 1, **characterized in that**
the wall is formed by a crucible bottom (1),
the open-loop or closed-loop control unit can be connected to the cooking plate (10) via its contacting means (18) and/or to the thermocouple element (100) via its cable,
the contact surface of the sensor (103) is essentially circular, and/or
the contact surface of the sensor is provided as a metal panel, in particular a stainless steel panel (103), and/or
the contact surface of the sensor (103) can be led through the center of a plate-shaped heating element (12) of the heating means (10).

3. The cooking device of claim 1 or 2, **characterized in that**
the holding element is made of a ceramic material, in particular stealan, and/or of at least two components (101, 102) which can be connected, in particular detachably, to each other.

4. The cooking device of claim 3, **characterized in that**
the first component (102) comprises a resting surface for the sensor (103), in particular the metal panel, and/or is piston-shaped, and/or can be inserted, at least partially, into the second component (101).

5. The cooking device of claim 4, **characterized in that**
the first component (102) comprises a first, essentially cylindrical-shaped, area (102a1) with a first cross-section and a second, essentially cylindrical-shaped, area (102a2) with a second cross-section which is smaller than the first cross-section,
wherein the first area (102a1) has the resting surface and at least one recess, preferably in the shape of a slot (102b) extending longitudinally along the complete first area (102a1), for at least one cable (104a) of the sensor (103).

6. The cooking device of claim 5, **characterized in that**
the metal panel of the sensor (103) can be contacted by two cables (104a),
wherein the cables (104a) are preferably welded onto the side of the metal panel facing away from the contact surface and/or led away from the resting surface of the first component (102), and initially partially between the first and second component (102, 101), through the slot (102b), in particular through two diametrically opposed slots, which extend, at least partially, into the second area (102a2) of the first component (102).

7. The cooking device of claim 5 or 6, **characterized in that**
the second component (101) of the holding element is tube-shaped, in particular in the shape of a hollow cylinder (101b), with two open ends and an inner diameter which is larger than the second cross-section of the second area (102a2) of the first component (102) and smaller than the first cross-section of the first area (102a1) of the first component (102), and the first component (102) can be inserted with its second area (102a2) into the second component (101) in such a way that the first area (102a1) of the first component (102) is arranged at one end of the second component (101) and the cables (104b) of the sensor (103) are led out of the second end of the second component (101).

8. The cooking device of any one of claims 3 to 7, **characterized in that** the second component (101) of the holding element provides a catch for engaging the spring means (110), in particular in the form of a flange (101a),
wherein the hollow cylinder (101b) of the second component (101) preferably has a perimeter that enlarges outwardly in a radial direction in the area of the catch.

9. The cooking device according to any one of the preceding claims, **characterized in that** the spring means (110) can be attached, in particular detachably, to the wall (1) via an attachment means (14-17),
wherein the attachment means preferably also facilitates the attachment of the heating element (12) of the heating means (10) to the wall (1) and/or provides a bolted connection.

10. The cooking device according to any one of the preceding claims, **characterized by** a carrier layer, in particular in the form of a graphite sheet (11), that can be applied to the wall (1), with the heating element (12) resting, at least in sections, directly or indirectly, on the side of said carrier layer which is facing away from the wall (1), said carrier layer providing for a more uniform heat input from the heating element (12) into the wall (1), and/or
an insulation layer (13) arranged, at least in sections, on the side of the heating element (12) which is facing away from the wall (1), said insulation layer preferably having at least a notch (13a) for sustaining a contacting means (18) of the heating element (12).

11. The cooking device according to any one of the preceding claims, **characterized by** at least a first notch (10b) through which at least a part of the thermocouple element (100) can be led, and/or
at least a second notch (10a) through which at least a part of the first attachment means (14-17) can be led.

12. The cooking device according to any one of the preceding claims, **characterized in that** the first attachment means (14-17) provides at least a part of the second attachment means (14-17, 110), and/or
the second attachment means (14-17, 110) comprises the spring means (110).

13. The cooking device of claim 12, **characterized in that**
the first attachment means comprises at least two screws (15), preferably each in cooperation with a nut (17), and/or at least two bolts, through which the heating element (12), preferably the carrier layer (11), the heating element (12) and the insulation layer (13), can be pressed against the wall (1), in particular with insertion of at least one washer (14, 16), respectively.

14. The cooking device of claim 13, **characterized in that**
the spring means (110) for pressing the contact surface of the sensor (103) of the thermocouple element (100) against the wall (1) can be attached by the screws (15) and/or the bolts.

15. The cooking device according to any one of the preceding claims, **characterized in that** the cooking plate (10) has an essentially rectangular perimeter,
wherein the rectangle of the cooking plate (10) can be preferably subdivided into four rectangular sections of equal size, a screw (15) or a bolt of the first attachment means (14-17) is arranged in each of said sections, and the spring means (110) is arranged between two screws (15) or bolts arranged on a diagonal of the rectangle of the cooking plate (10) and connected to said screws or bolts, in order to maintain the thermocouple element (100) in the center of the rectangle of the cooking plate (10).

16. The cooking device according to any one of the preceding claims, **characterized in that** the spring means comprises at least one spring clip or leaf spring (110) which has a first first area (111b1) at its first end for engaging the first attachment means (14-17) and a second first area (111b2) at its second end for engaging the first attachment means (14-17), wherein a first hole (110b1, 110b2), through which a screw (15) or a bolt can be led, is preferably provided in each of the first and second first areas (111b1, 111b2) and/or the first and second first area (111b1, 111b2) each constitute a planar contact pressure area.

17. The cooking device of claim 16, **characterized in that**
the thermocouple element (100) can be connected to the spring clip or leaf spring (110), preferably by attaching it in a second hole (110a), in a second area (111a) of the spring clip or leaf spring (110) which is preferably arranged essentially centered between the first and the second first area (111b1, 111b2).

18. The cooking device of claim 17, **characterized in that**
the second hole (110a) comprises a double hole with a first section (110a1) having an inner diameter which is at least equal to the outer diameter of the flange (101 a) of the second component (101) of the holding element, and with a second section (110a2) having an inner diameter which is smaller than the outer diameter of the flange (101a) and at least equal to the outer diameter of the hollow cylinder (101b) of the second component (101).

19. The cooking device of claim 18, **characterized in that**
the second area (111a) of the spring clip or leaf spring (110) constitutes a planar contact pressure area adjacent to the second section (110a2) of the second hole (110a), wherein the spring clip or leaf spring (110) preferably extends essentially V-shaped, in particularly in the direction away from the heating element (12), between two adjacent planar contact pressure areas (111a-111b2).

## Revendications

1. Appareil de cuisson comportant une chambre de cuisson ayant la forme d'un creuset, qui comporte au moins une paroi (1) ayant au moins une plaque chauffante (10) pour réchauffer la paroi (1) au moins par secteur, dans lequel
la plaque chauffante (10) comporte un premier dispositif de fixation (14-17) pour fixer au moins un élément chauffant (12) sur la paroi (1), et un second dispositif de fixation (14-17, 110) pour fixer au moins un élément thermocouple (100) sur la paroi (1), et
l'élément thermocouple (100) comporte au moins un capteur (103) pour recenser une température de surface supérieure de la paroi (1) par une mise en contact de la paroi (1) avec une surface de contact, et un élément de maintien (101, 102), qui est relié de manière mobile à la paroi (1) sous l'influence d'un dispositif à ressort (110), pour appuyer la surface de contact du capteur (103) sur la paroi (1), et est établi au moins partiellement sur un matériau d'isolation thermique, afin de réduire l'influence de la température provenant de l'extérieur de la surface de contact sur le capteur (103),
et l'appareil de cuisson comporte un dispositif de commande ou de régulation pouvant être relié à la plaque chauffante (10) et à au moins un élément thermocouple (100), pour régler la performance de chaleur de la plaque chauffante (10).

2. Appareil de cuisson selon la revendication 1, **caractérisé en ce que** la paroi est réalisée à travers un sol de creuset (1), le dispositif de commande ou de régulation peut être relié à la plaque chauffante (10) au moyen du dispositif de contact (18), et/ou peut-être relié à l'élément thermocouple (10) au moyen de câbles,
la surface de contact du capteur (103) a une forme sensiblement circulaire, et/ou la surface de contact du capteur est fournie par une plaque métallique, en particulier une plaque en acier inoxydable (103), et/ou
la surface de contact du capteur (103) est guidée à travers le centre d'un élément chauffant en forme de plaque (12) du dispositif de réchauffement (10).

3. Appareil de cuisson selon la revendication 1 ou 2, **caractérisé en ce que** l'élément de maintien est constitué de céramique, en particulier de Stealan, et/ou d'au moins deux composants reliés ensemble (101, 102), en particulier de manière libérable.

4. Appareil de cuisson selon la revendication 3, **caractérisé en ce que** le premier composant (102) comporte une surface d'appui pour le capteur (103), en particulier une plaque métallique, et/ou est formé comme un poinçon, et/ou est inséré au moins partiellement dans le second composant (101).

5. Appareil de cuisson selon la revendication 4, **caractérisé en ce que** le premier composant (102) comporte un premier secteur sensiblement cylindrique (102a1) ayant une première coupe transversale, et un second secteur sensiblement cylindrique (102a2) ayant une seconde coupe transversale qui est plus petite que la première coupe transversale, de telle sorte que le premier secteur (102a1) comporte la surface d'appui et au moins un évidement, de préférence sous la forme d'une fente (102b) s'étendant le long du premier secteur (102a1) sur tout le premier secteur, pour au moins un câble (1 04a) du capteur(103).

6. Appareil de cuisson selon la revendication 5, **caractérisé en ce que** la plaque de métal du capteur (103) peut être mise en contact avec deux câbles (104a), de sorte que les câbles (104a) sont soudés de préférence sur le côté opposé à la surface de contact des plaques de métal, et/ou dans la fente (102b), en particulier dans deux fentes diamétralement opposées, qui s'étendent au moins partiellement dans le second secteur (102a2) du premier composant (102), depuis la surface d'appui du premier composant(102), et sont ensuite conduits en partie entre les premier et second composants (102, 101).

7. Appareil de cuisson selon la revendication 5 ou 6, **caractérisé en ce que** le second composant (101) de l'élément de maintien est formé ayant deux extrémités ouvertes et un diamètre intérieur qui est supérieur à la seconde coupe transversale du second secteur (102a2) du premier composant (102), et inférieur à la première coupe transversale du premier secteur (102a1) du premier composant (102), comme un manchon, en particulier sous la forme d'un cylindre creux (101 b), et le premier composant (102) peut être inséré, avec son second secteur (102a2) dans le second composant (101), de sorte qu'à une extrémité du second composant (101) est agencé le premier secteur (102a1) du premier composant (102), et les câbles (104b) du capteur (103) sont guidés vers l'intérieur de la seconde extrémité du second composant (101).

8. Appareil de cuisson selon l'une quelconque des revendications 3 à 7, **caractérisé en ce que** le second composant (101) de l'élément de maintien comporte une butée destinée à venir en prise avec le dispositif à ressort (110), en particulier sous la forme d'un collier (101a), de sorte que de préférence le cylindre creux (101 b) du second composant (101) est formé ayant un agrandissement circonférentiel s'étendant radialement vers l'extérieur au voisinage de la butée.

9. Appareil de cuisson selon l'une quelconque des revendications précédentes, **caractérisé en ce que** le dispositif à ressort (110) peut être monté sur la paroi (1) par l'intermédiaire d'un dispositif de fixation (14-17), en particulier de manière libérable, de telle sorte que le dispositif de fixation sert de préférence également à la fixation de l'élément chauffant (12) du dispositif chauffant (10) sur la paroi (1), et/ou fournit une fixation à vis.

10. Appareil de cuisson selon l'une quelconque des revendications précédentes, **caractérisé par** une couche de base pouvant être appliquée sur la paroi (1), en particulier sous la forme d'une feuille de graphite (11), sur laquelle, sur le côté opposé à la paroi (1), reposent au moins des sections, directement ou indirectement, de l'élément chauffant (12), servant à modérer l'entrée de chaleur depuis l'élément chauffant (12) jusque dans la paroi (1) et/ou
au moins une couche isolante (13) agencée, sur son côté opposé à la paroi (1), voisine à l'élément chauffant (12), qui laisse de préférence au moins un évidement (13a) libre pour un dispositif de contact (18) de l'élément chauffant (12).

11. Appareil de cuisson selon l'une quelconque des revendications précédentes, **caractérisé par** au moins une première ouverture (10b) pour le passage d'au moins une partie de l'élément thermocouple (100) et/ou
au moins une seconde ouverture (10a), pour le passage d'au moins une partie du premier dispositif de fixation (14-17).

12. Appareil de cuisson selon l'une quelconque des revendications précédentes, **caractérisé en ce que** le premier dispositif de fixation (14-17) fournit au moins une partie du second dispositif de fixation (14-17, 110), et/ou le second dispositif de fixation (14-17, 110) comporte le dispositif à ressort (110).

13. Appareil de cuisson selon la revendication 12, **caractérisé en ce que** le premier dispositif de fixation comporte au moins deux vis (15), de préférence chacune coopérant avec un écrou (17), et/ou comporte au moins deux boulons, avec en particulier pour chacun l'interposition d'au moins une rondelle plate (14, 16), au moyen desquels l'élément chauffant (12), de préférence la couche de base (11), l'élément chauffant (12) et la couche isolante (13), est appuyé contre la paroi (1).

14. Appareil de cuisson selon la revendication 13, **caractérisé en ce que** le dispositif à ressort (110), destiné à pousser la surface de contact du capteur (103) de l'élément thermocouple (100) contre la paroi (1), peut être monté à l'aide de vis (15) et/ou de boulons.

15. Appareil de cuisson selon l'une quelconque des revendications précédentes, **caractérisé en ce que** la plaque chauffante (10) a une circonférence sensiblement rectangulaire, de sorte que de préférence le rectangle de la plaque chauffante (10) est divisé en quatre parties rectangulaires de la même taille, une vis (15) ou un boulon du premier dispositif de fixation (14-17) étant agencé dans chacune de ces parties, et le dispositif de fixation (110) est agencé entre deux vis (15) ou boulons agencés sur une diagonale du rectangle de la plaque chauffante (10), en étant relié à cette dernière, afin de maintenir l'élément thermocouple (100) au centre du rectangle de la plaque chauffante (10).

16. Appareil de cuisson selon l'une quelconque des revendications précédentes, **caractérisé en ce que** le dispositif à ressort comporte au moins une pince à ressort ou un ressort à lame (110) qui, à sa première extrémité, comporte un premier premier secteur (111b1) destiné à venir en prise avec le premier dispositif de fixation (14-17), et qui comporte, à sa seconde extrémité, un second premier secteur (111b2) destiné à venir en prise avec le premier dispositif de fixation (14-17), de sorte que de préférence, dans chacun des premier et second premiers secteurs (111 b1, 111 b2), un premier trou (110b1, 110b2) destiné au passage d'une vis (15) ou d'un boulon est fourni, et/ou les premier et second premiers secteurs (111b1, 111 b2) présentent chacun un secteur de compression plat.

17. Appareil de cuisson selon la revendication 16, **caractérisé en ce que** l'élément thermocouple (100) est agencé dans un second secteur (111a) de la pince à ressort ou du ressort à lame (110), qui est disposé de préférence de manière sensiblement médiane entre les premier et second premiers secteurs (111b1, 111b2), la pince à ressort ou le ressort à lame (110) pouvant être annexé, de préférence par fixation dans un second trou (110a).

18. Appareil de cuisson selon la revendication 17, **caractérisé en ce que** le second trou (110a) comporte un trou double ayant une première partie (110a1), qui a un diamètre intérieur qui correspond au moins au diamètre extérieur du collier (101 a) du second composant (101) de l'élément de maintien, et une seconde partie (110a2), dont le diamètre intérieur est inférieur au diamètre extérieur du collier (101 a), et au moins aussi grand que le diamètre extérieur du cylindre creux (101b) du second composant (101).

19. Appareil de cuisson selon la revendication 18, **caractérisé en ce que** le second secteur (111 a) de la pince à ressort ou du ressort à lame (110) voisin de la seconde partie (110a2) du second trou (110a) présente un secteur de compression plat, de sorte que la pince à ressort ou le ressort à lame (110) s'étend de préférence entre deux secteurs de compression plats voisins (111a-111b2) sensiblement en forme de V, en particulier en s'éloignant de l'élément chauffant (12).
